# EUROPÄISCHE PATENTSCHRIFT

(11) **EP 0 170 961 B1**
(45) Veröffentlichungstag und Bekanntmachung des Hinweises auf die Patenterteilung: **19.11.1987**
(21) Anmeldenummer: 85109102.5
(22) Anmeldetag: 20.07.1985
(51) Int. Cl.: B65H 45/08

(54) **Vorrichtung zum Längsfalzen übereinanderliegender Bahnen**
Device for longitudinally folding superposed webs
Dispositif pour plier longitudinalement des bandes superposées

(30) Priorität: 08.08.1984 DE 3429172
(43) Veröffentlichungstag der Anmeldung: 12.02.1986
(73) Patentinhaber: M.A.N.-ROLAND Druckmaschinen Aktiengesellschaft, 63012 Offenbach (DE)
(72) Erfinder: Hechler, Hatto, Dr., D-8900 Augsburg 22 (DE)

## Beschreibung

Die Erfindung betrifft eine Vorrichtung zum Längsfalzen einer oder mehrerer übereinanderliegender Bahnen.

Aus dem Fachbuch «Techniken, Systeme, Maschinen», Polygraph-Verlag, von Oscar Frey, 1979, Seite 49 ff., ist es beispielsweise bekannt, Druckträgerbahnen über einen Falztrichter zur Bildung eines Längsfalzes zu ziehen. Dabei wird die Bahn in einem Zug gefaltet, wobei die Falzkraft selbst dem Bahnzug entnommen wird. Durch die Trichtergeometrie wird die Bahn um 90° umgelenkt, was insbesondere bei mehreren Lagen zu Wegdifferenzen führt, so dass ein einwandfreier Bahnlauf nicht immer gewährleistet ist.

Aufgabe der Erfindung ist es, die Herstellung des Längsfalzeskontinuierlich in mehreren Schritten vorzunehmen, um die besonders bei mehrbahnigem Betrieb auftretenden Laufprobleme zu eliminieren. Diese Aufgabe wird durch die Anwendung der Merkmale des kennzeichnenden Teils des Anspruchs gelöst. Vorteilhafte Weiterbifdungen ergeben sich aus den Unteransprüchen sowie aus der Beschreibung in Verbindung mit den Zeichnungen. In diesen zeigen jeweils schematisch:
Fig. eine Vorderansicht auf die erfindungsgemässe Längsfalzvorrichtung,
Fig. 2 eine Seitenansicht der Längsfalzstufen gemäss Fig. 1 und
Fig. 3 und 4 eine Abwicklung der X-Y-Ebene und derZ-Y-Ebene.

Die beispielsweise aus einer nicht dargestellten Druckmaschine bzw. aus dem dieser nachgeordneten Falzaufbau kommende Druckträgerbahn soll in mehreren Stufen S1 bis S5 längsgefalzt werden. Jede der Stufen S1 bis S5 umfasst ein Walzenpaar 1,1', 2, 2', 3, 3', 4, 4', 5, 5'. Zwischen diesen Walzenpaaren wird die erwähnte längs zu falzende Bahn 6, beispielsweise eine oder mehrere übereinanderliegende bedruckte Papierbahnen, in Richtung des Pfeiles 7 durchgeführt. Wie im Zusammenhang mit der Darstellung gemäss Fig. 2 angedeutet, umfasst jedes der Falzwalzenpaare 2, 2', 3, 3', 4, 4', 5, 5' mit einem Winkelprofil versehene Walzen, von denen jeweils die Walzen 2,3,4,5 oberhalb und die Walzen 2', 3', 4', 5' unterhalb der Druckträgerbahn 6 angeordnet sind. Das nicht profilierte Walzenpaar 1, 1' dient lediglich als Klemmstelle bzw. als Zugwalzenpaar. Das gleiche gilt für das hinter der Längsfalzvorrichtung angedeutete, in der Falzebene liegende Walzenpaar 8, 8', zwischen dem die bereits gefalzte Bahn 6 hindurchgeführt wird. Vorzugsweise eignet sich die erfindungsgemässe Längsfalzvorrichtung zum Falzen von mehreren Bahnen, jedoch versteht es sich, dass auch nur eine einzige Bahn 6 längsgefalzt werden kann.

Wie aus Fig. 2 ersichtlich ist, sind in erfindungsgemässer Weise die einzelnen Falzstufen S2, S3, S4 und S5 höhenversetzt, d.h. sie liegen höhenmässig in unterschiedlichen Ebenen. Dadurch ergibt sich der in der Darstellung nach links abfallende Falzweg für die Bahn 6. Des weiteren lässt Fig. 2 erkennen, dass die durch die Mittelpunkte eines jeden Falzwalzenpaares verlaufenden Koordinaten Z_{B} bis Z_{E} nach links geneigt sind, während die Koordinate Z_{A} senkrecht zu der einlaufenden Bahn 6 steht.

Die Profilierungen der Falzwalzenpaare 2, 2' bis 5,5' zeigen, dass der Falzvorgang schrittweise von rechts nach links durchgeführt wird. Das der Erfindung zugrunde liegende Längsfalzprinzip besteht nun darin, dass bei einem vorgegebenen Abstand von einer Falzstufe zur anderen, beispielsweise von S1 zu S2, der Höhenversatz der nachfolgenden Falzstufe, d.h. des Falzwalzenpaares 2,2', bezogen auf das vorangehende Walzenpaar, hier 1, 1 um einen bestimmten Wert verändert, hier nach unten versetzt wird, und dass die durch das Falzwalzenpaar 2, 2' verlaufende senkrechte Ebene bzw.die RaumkoordinateZ_{B} um einen bestimmten Betrag geneigt, hier nach links, werden muss. Der Höhenversatz des Falzwalzenpaares 2, 2' und die Neigung der Mittelsenkrechten bzw. der Koordinate Z_{B} müssen so gross sein, dass zwischen den Stufen, hier S1, S2, das Mass der Mittelfaser, hier M', dem Mass der zugeordneten Randfaser, hier R', entspricht. Dadurch und durch die Möglichkeit, innere Bahnspannungen während der Teilfalzvorgänge abzubauen, eignet sich das erfindungsgemässe Prinzip besonders zum Falzen mehrerer übereinanderliegender Bahnen. In der erfindungsgemässen Längsfalzvorrichtung wird die Falzkraft nicht mehr dem Bahnzug entnommen, sondern durch die Falzwalzen 2, 2' bis 5, 5' jeweils durch Druckkraft erzeugt. Die Führung der beiden Seiten der zu falzenden Bahn kann, falls dies erforderlich ist, durch Leitelemente, z. B. durch Leitbleche oder durch Walzen, vorgenommen werden. Ein derartiges Falzwerk ist in Verbindung mit einer einstellbaren Schneidvorrichtung Format-variabel, was einen weiteren Vorteil bedeutet. Besonders bei extrem breiten Druckmaschinen werden nunmehr Laufprobleme bei mehrlagigen Bahnen eliminiert. Der Sammelvorgang kann bereits vorwiegend im Wendeaufbau, der bekanntlich den Druckmaschinen jeweils nachgeordnet ist, vorgenommen werden. Zur Verdeutlichung des der Erfindung zugrunde liegenden Falzprinzips, das auch als Profilfalzprinzip bezeichnet werden kann, wurden in jedes der Falzwalzenpaare 1, l' bis 5, 5' der Falzstufen S1 bis S5 ein Koordinaten- bzw. Achsenkreuz gelegt, in dem die drei Raumachsen X, Y, Z entsprechend den einzelnen Falzstufen S1 bis S5 jeweils mit einem Index, nämlich A bis E, gekennzeichnet wurden. In dem Achsenkreuz der Falzstufe S1 ergibt sich somit die Bezeichnung X_{A}, Y_{A}, Z_{A}, wobei der Mittelpunkt der Achsenkreuze ausschliesslich mit einem Buchstaben, hier A, bezeichnet ist.

Fig. 3 zeigt dann die Abwicklung der Bahn 6 zwischen den einzelnen Stufen S1 bis S5 in X-Y-Ebene und Fig. 4 in Z-Y-Ebene. Die Randfaser zwischen den einzelnen Stufen S1 bis S5 ist mit R, R', R", R"', R"", R""' bezeichnet. Das gleiche gilt für die Abwicklung gemäss Fig. 4, bei der ausserdem noch die Falzwinkel für die einzelnen Stufen S1 bis S5 angegeben sind.

Aus den Abwicklungen gemäss Fig. 3 und 4 ergibt sich, dass bei einem vorbestimmten Abstand zwischen zwei Falzstufen, beispielsweise S1 und S2, zwecks Wegausgleich zwischen Bahnmitte und Bahnrand R Neigung und Höhenversatz des nachfolgenden Falzwalzenpaares, hier 2, 2', ein bestimmtes Mass betragen müssen.

Es ist somit erforderlich, von Stufe zu Stufe Neigung und Höhenversatz individuell zu berechnen. Vorzugsweise werden hierzu jeweils die Koordinaten im Achsenkreuz einer jeden der Stufen S1 bis S5 schrittweise berechnet. Diese Berechnung erfolgt unter Anwendung der allgemein bekannten trigonometrischen Funktionen und der Ermittlung der X-Komponenten durch die Seitenlänge im Raum.

Im nachfolgenden wird unter Bezugnahme auf Fig. 3 und 4 dieser Vorgang anhand eines Ausführungsbeispiels näher verdeutlicht.

### Abwicklung des Falzvorganges

Punkt 1 : Bahnmitte
Punkt 2: Bahnrand

Index 1...n: vor dem Falzen

Index 2...(n+1): nach dem Falzen
Strangbreite vor dem Falzen z.B. 460 mm
Strangbreite nach dem Falzen z.B. 230 mm
Abstand zwischen den Falzwalzen 300 mm

### Stufe 1:

Angenommenen Falzwinkel 10°

Koordinaten im Achsenkreuz A:

### Stufe 2:

Angenommenen Falzwinkel 25°

(Längenänderung P₂, durch anderes Achsenkreuz 0,06 mm)

Koordinaten im Achsenkreuz B:

Berechnung von X-Komponente durch Seitenlän- ge im Raum

### Stufe 3:

Angenommenen Falzwinkel 30°

Koordinaten im Achsenkreuz C:

### Stufe 4:

Angenommenen Falzwinkel15°

Koordinaten im Achsenkreuz D:

### Stufe 5:

Falzwinkel10°

Koordinaten im Achsenkreuz E:

Mit Hilfe der vorangehend angegebenen Koordinaten lassen sich die einzelnen räumlichen Positionen der Falzwalzenpaare 2, 2' bis 5, 5', bezogen auf das Falzwalzenpaar 1, 1', festlegen. Dabei ist sichergestellt, dass zwischen jeder der Stufen S1 bis S5, die Mittelfaser M', M", M"', M"", M""' der jeweils zugehörigen Randfaser R', R", R"', R"", R""' entspricht. Ein Verwerfen und Knittern der Bahn 6 bzw. mehrerer übereinanderliegender Bahnen ist somit nicht zu befürchten.

Fig. lässt des weiteren erkennen, wie die in der erfindungsgemässen Längsfalzvorrichtung gefalzten Druckträgerbahnen 6 hinter den Walzen 8, 8' nach vorherigem Zuschneiden auf die gewünschte Falzproduktlänge Transportbändern 9, 10 zugeführt und über Weichen 11 geleitet werden können. Nach einer entsprechenden Anzahl von Aufsplittungs- und Verzögerungsvorgängen können dann die gefalzten Produkte in Schaufelrädern 12 bis 15 und von diesen auf Auslegebänder 16 bis 19 ausgelegt werden.

## Patentansprüche

1. Vorrichtung zum Längsfalzen einer oder mehrerer übereinanderliegender Bahnen, dadurch gekennzeichnet, dass die Bahn (6) durch mehrere gleichartig aufgebaute höhenmässig in unterschiedlichen Ebenen liegende Falzstufen (S1 bis S5) hindurchführbar ist, die jeweils mit Winkelprofilen ausgestattete Falzwalzenpaare (1,1' bis 5, 5') umfassen, zwischen denen die Bahn (6) stufenweise gefalzt wird, dass der Abstand der Falzstufen (z.B. S1 zu S2) und der Falzwinkel in diesen Stufen (S1, S2) den Höhenversatz des Falzwalzenpaares (2, 2') der nachfolgenden Falzstufe (S2) und die Neigung der durch die Mittelpunkte des Walzenpaares (2, 2') verlaufenden Ebene (Z_{B}) bestimmen, in der Weise, dass jeweils zwischen benachbarten Falzstufen (S1, S2) das Mass der Mittelfaser (M') etwa dem Mass der zugehörigen Randfaser (R') entspricht.

2. Vorrichtung nach Anspruch 1, dadurch gekennzeichnet, dass zum Falzen der Druckträgerbahn (6) vier profilierte Falzwalzenpaare (2, 2' bis 5, 5') vorgesehen sind, denen ein Klemmwalzenpaar (1,1') vorgeschaltet und ein in der Falzebene liegendes Walzenpaar (8) nachgeschaltet sind.

3. Vorrichtung nach Anspruch 2, dadurch gekennzeichnet, dass bei einem Abstand von 300 mm zwischen den Falzstufen (S1 bis S5) eine 460 mm breite Druckträgerbahn (6) stufenweise mit folgenden Falzwinkeln gefalzt wird: 10°, 25°, 30°, 15°, 10°, so dass sich ein Höhenversatz der in die Falzstufen (S1 bis S5) gelegten Achsenkreuze (Z_{A}, Y_{A}, X_{A} bis Z_{E}, Y_{E}, X_{E}) und eine Neigung der genannten Mittellinien Z_{A} bis ZE ergeben gemäss folgender Koordinaten:
A. Bahnmitte
1. vor dem Falzen:
2. nach dem Falzen:
B. Bahnrand
1. vor dem Falzen:
2. nach dem Falzen:

4. Vorrichtung nach einem der vorangehenden Ansprüche, dadurch gekennzeichnet, dass die gefalzten Druckträgerbahnen (6) nach vorausgegangenem Zuschnitt über mehrere Bandleitungen (9, 10) und Weichen (11) Schaufelrädern (12 bis 14) zuführbar sind, wonach die geschnittenen Falzprodukte schuppenförmig auf Auslegebänder (16 bis 19) gelangen.

## Claims

1. Device for the longitudinal folding of one or several superposed webs, characterised in that the web (6) can be guided through several similarly constructed folding stages (S1 to S5) lying in different planes as regards height, which folding stages each comprise pairs of folding rollers (1,1' to 5, 5') equipped with angle shapes, between which the web (6) is folded in stages, in that the spacing of the folding stages (e.g. S1 to S2) and the folding angle in these stages (S1 to S2) determine the vertical displacement of the pair of folding rollers (2, 2') of the subsequent folding stage (S2) and the inclination of the plane (Z_{B}) extending through the centre points of the pair of rollers (2, 2'), in such a way that between adjacent folding stages (S1, S2) the respective size of the middle fibre (M') corresponds approximately to the size of the associated edge fibre (R').

2. Device according to claim 1, characterised in that in order to fold the printing carrier web (6) four profiled pairs of folding rollers (2, 2' to 5, 5') are provided, to which a pair of clamping rollers (1, 1') is connected in series and a pair of rollers (8) lying in the folding plane is connected at the outlet side.

3. Device according to claim 2, characterised in that with a distance of 300 mm between the folding stages (S1 to S5) a 460 mm wide printing carrier web (6) is folded in stages with the following folding angles: 10°, 25°, 30°, 15°, 10° with a resultant vertical displacement of the co-ordinate axes (Z_{A}, Y_{A}, X_{A} to Z_{E}, Yε, X_{E}) and an inclination of the above-mentioned centre lines Z_{A} to Z_{E} according to the following co-ordinates:
A. Web centre
1. before foldina:
2. after folding:
B Web edge
1. Beforefolding:
2. afterfolding:

4. Device according to one of the preceding claims, characterised in that the folded printing carrier webs (6) can be conveyed, after previous cutting, via several web guide tapes (9, 10) and switches (11) to vane wheels (12 to 14), after which the cut folded products are stream fed by belts (16 to 19) in overlapping manner.

## Revendications

1. Dispositif de pliage longitudinal d'une ou plusieurs bande(s) superposée(s) caractérisé en ce qu'on peut faire passer la bande (6) à travers plusieurs étages de pliage (S1 à S5) de construction analogue et qui, en hauteur, se trouvent dans différents plans, chaque étage comprenant des paires de rouleaux de pliage (1,1' à 5, 5') munis d'un profil angulaire, dans lesquelles la bande (6) est pliée par étages successifs, en ce que l'écartement entre les étages de pliage (par exemple S1 à S2) et l'angle de pliage dans ces étages (S1, S2) déterminent le décalage en hauteur de la paire de rouleaux de pliage (2,2') de l'étage de pliage suivant (S2) et l'inclinaison du plan (Z_{B}) qui passe par les centres de la paire de rouleaux (2, 2') de telle manière qu'entre deux étages de pliage adjacents (S1, S2), la longueur de la fibre centrale (M') corresponde à peu près à la dimension de la fibre marginale correspondante (R').

2. Dispositif selon la revendication 1, caractérisé en ce que, pour plier la bande de support d'impression (6), il est prévu quatre paires de rouleaux de pliage profilés (2,2' à 5, 5') en amont desquelles est disposée une paire de rouleaux de pincement (1, 1') et en aval desquelles est placée une paire de rouleaux (8) située dans le plan du pliage.

3. Dispositif selon la revendication 2, caractérisé en ce que, avec un écartement de 300 mm entre les étages de pliage (S1 à S5), on plie une bande de support d'impression (6) de 460 mm de largeur par étages successifs avec les angles de pliage suivants: 10°, 25°, 30°, 15°, 10°, de telle sorte qu'on obtient un décalage en hauteur des origines d'axes de coordonnées (Z_{A}, Y_{A}, X_{A} à Z_{E}, Y_{E}, X_{E}) situées dans les étages de pliage (S1 à S5) et une inclinaison des axes Z_{A} à Z_{E} précités qui correspondent aux coordonnées suivantes:
A. Milieu de la bande
1. Avant le pliage:
2. Après le pliaQe:
B Bord de la bande
1. Avant le pliage:
2. Après le pliage:

4. Dispositif selon l'une des revendications précédentes, caractérisé en ce que les bandes de support d'impression pliées (6) peuvent être amenées, après un découpage préalable, et par l'intermédiaire de plusieurs canalisations à courroie (9, 10) etaiguillages (11 ), à des roues à palettes (12 à 14), après quoi les produits pliés coupés parviennent en écailles sur des courroies d'évacuation (16 à 19).
